# EUROPÄISCHE PATENTSCHRIFT

(11) **EP 4 253 754 B1**
(45) Veröffentlichungstag und Bekanntmachung des Hinweises auf die Patenterteilung: **29.01.2025**
(21) Anmeldenummer: 23164373.5
(22) Anmeldetag: 27.03.2023
(51) Int. Cl.: F04B 1/12, F04B 1/26, F04B 1/34, F04B 49/00, F04B 49/06

(54) **VERFAHREN ZUM BETREIBEN EINER DREHZAHLVARIABLEN PUMPE**
METHOD FOR OPERATING A VARIABLE-SPEED PUMP
PROCÉDÉ DE FONCTIONNEMENT D'UNE POMPE À VITESSE VARIABLE

(30) Priorität: 29.03.2022 DE 102022203051
(43) Veröffentlichungstag der Anmeldung: 04.10.2023
(73) Patentinhaber: Robert Bosch GmbH, 70442 Stuttgart (DE)
(72) Erfinder: Engber, Arnold, 63768 Hoesbach (DE); Bonefeld, Ralf, 63739 Aschaffenburg (DE)

(56) Entgegenhaltungen:
- US-A- 6 020 651
- US-A1- 2014 371 915
- US-A1- 2021 025 138
- US-A1- 2021 025 414
- US-B2- 8 668 465

## Beschreibung

Die vorliegende Erfindung betrifft ein Verfahren zum Betreiben einer drehzahlvariablen Verstellpumpe, bei der ein in einem Verdrängungsvolumen je Arbeitsspiel verstellbares Förderwerk mittels eines drehzahlvariablen Antriebs angetrieben wird, sowie ein elektrohydraulisches System.

### Stand der Technik

Der Erfindung zugrundeliegende Pumpen weisen ein Förderwerk mit variablem Verdrängungsvolumen pro Arbeitsspiel (sog. hydraulische Verdrängermaschine, z.B. Axialkolbenmaschine) auf, welches mittels eines Antriebs mit variabler Drehzahl angetrieben wird. Beim Betrieb solcher Pumpen werden üblicherweise der Volumenstrom und/oder der Förderdruck (d.h. Druckdifferenz zwischen Zulauf und Ablauf) durch entsprechende Anpassung des Verdrängungsvolumens des Förderwerks und der Drehzahl geregelt, d.h. solche Pumpen besitzen zwei Freiheitsgrade bei der Regelung.

Aus der EP 2 192 309 B1 ist beispielsweise ein Verfahren bekannt, bei dem eine solche Pumpe betrieben wird, indem ein Druck bzw. eine Druckmittelmenge durch Ansteuern der Volumeneinstellung der Pumpe geregelt wird. Dabei wird eine Drehzahlabweichung des Antriebs berücksichtigt.

Die US 2021/025414 A1 zeigt eine hydraulische Druckmittelversorgungsanordnung mit einer Hydromaschine zur Druckmittelversorgung von zumindest einem hydraulischen Verbraucher mit einem hydraulischen Steuerblock zum Steuern des zumindest einen Verbrauchers, und mit einem ersten und zweiten Steuerungsmodul, wobei über das erste Steuerungsmodul der Steuerblock über zumindest ein Stellsignal steuerbar ist, wobei zwischen den Steuerungsmodulen eine Datenschnittstelle vorgesehen ist, und wobei das erste Steuerungsmodul als weiteres Stellsignal einen Soll-Ausgangsdruck für die Hydromaschine und/oder ein Soll-Fördervolumen für die Hydromaschine dem zweiten Steuerungsmodul als Eingangsgröße/n über die Datenschnittstelle übergibt, wobei das zweite Steuerungsmodul anhand des Soll-Ausgangsdrucks und/oder anhand des Soll-Fördervolumens einen Verstellmechanismus der Hydromaschine mit einem Ventilstellsignal steuert, und wobei für die Datenschnittstelle zumindest ein hydraulischer Parameter und/oder ein weiteres Stellsignal an das zweite Steuerungsmodul übertragen ist, der/die eine Dynamik des Verstellmechanismus der Hydromaschine vorgibt und/oder limitiert.

Die US 2021/025138 A1 zeigt eine hydraulische Druckmittelversorgungsanordnung, die eine verstellbare Axialkolbenmaschine hat, wobei ein Stellzylinder über ein Pilotventil gesteuert ist. Das Pilotventil wird von einer Steuereinrichtung angesteuert. Die Steuereinrichtung weist als Eingangsgrößen einen Ist-Druck und/oder einen Ist-Schwenkwinkel der verstellbaren Axialkolbenmaschine auf. Eine oder mehrere der genannten Eingangsgrößen werden mit einem passenden Sollwert verglichen und ein Stellwert oder jeweils ein Stellwert ausgegeben. Die Regelung der genannten Eingangsgrößen ist Teil eines ersten Regelkreises. Ein unterlagerter zweiter Regelkreis hat eine auf der Stellgröße oder den Stellgrößen basierende Eingangsgröße, die als Sollgröße dient. Eine weitere Eingangsgröße des zweiten Regelkreises ist eine Ist-Fördervolumen-Verstellgeschwindigkeit der Axialkolbenmaschine. Als Ausgangsgröße für den zweiten Regelkreis ist dann ein Stellwert für das Pilotventil vorgesehen.

### Offenbarung der Erfindung

Erfindungsgemäß werden ein Verfahren und ein elektrohydraulisches System mit den Merkmalen der unabhängigen Patentansprüche vorgeschlagen. Vorteilhafte Ausgestaltungen sind Gegenstand der Unteransprüche sowie der nachfolgenden Beschreibung.

Die Erfindung beschäftigt sich mit dem Betreiben einer drehzahlvariablen Verstellpumpe wie insbesondere einer Axialkolbenpumpe mit z. B. Proportionalverstellung, bei der ein in einem Verdrängungsvolumen je Arbeitsspiel verstellbares Förderwerk mittels eines drehzahlvariablen Antriebs wie z.B. eines Elektromotors angetrieben wird. Zur Verstellung des Förderwerks kann bei einer solchen Verstellpumpe z.B. eine sog. Schwenkscheibe vorgesehen sein. Auf Basis des Lastmoments (insbesondere Lastdruck bzw. Differenzdruck) an der Pumpe sowie Lastkennwerten des Antriebsmotors (z.B. Spitzen- und Dauerantriebsmoment, max. Überlastzeit (=Dauer des max. Moments)) wird zur Begrenzung des Antriebsmoments ein zielführender Sollwert für das Verdrängungsvolumen generiert. So schafft die Erfindung eine Entkopplung des Antriebsmoments des Antriebs vom Lastdruck des angetriebenen Förderwerks durch Einstellung des Verdrängungsvolumens mit dem Ziel einer optimalen Motorauslastung.

Der Strom bzw. das Antriebsmoment elektrischer Antriebe ist zumeist thermisch begrenzt und abhängig von der Belastungsdauer. Hydrostatische Motor-Pumpen-Einheiten müssen aber oftmals hohe Lastdrücke über relativ lange Zeit zur Verfügung stellen. Eine geeignete Verstellung des Verdrängungsvolumens entkoppelt hier Druck und Antriebsmoment. Die Erfindung verhindert eine Überlastung des Antriebs. Im Rahmen der Erfindung wird das Verdrängungsvolumen so vorgegeben, dass es stets durch den elektrischen Antrieb aufgebracht werden kann. Die Erfindung ist insbesondere anwendbar bei Pumpen, die mit einer Verstelleinrichtung zur gezielten Beeinflussung ihres Verdrängungsvolumens aufgrund steuerungstechnischer Vorgaben ausgestattet sind. Insbesondere können zwei Betriebszustände, statisch und dynamisch, mit unterschiedlichen Vorgaben des Verdrängungsvolumens unterschieden werden

Zweckmäßigerweise wird die Abhängigkeit von dem Betriebszustand durch eine Abhängigkeit von einer zeitlichen Veränderung des Lastmoments an der drehzahlvariablen Verstellpumpe berücksichtigt. Hierbei handelt es sich um eine einfach umzusetzende Möglichkeit, den Betriebszustand zu charakterisieren.

Erfindungsgemäß wird aus dem Lastmoment und dem Spitzen-Antriebsmoment des Antriebs nach Maßgabe einer ersten Filterfunktion mit zeitlicher Verzögerung, insbesondere einer PDT1-Funktion, eine erste Stellgröße, und aus dem Lastmoment und dem Dauer-Antriebsmoment des Antriebs nach Maßgabe einer zweiten Filterfunktion mit zeitlicher Verzögerung, insbesondere einer PDT1-Funktion, eine zweite Stellgröße bestimmt, wobei der Sollwert für die das Verdrängungsvolumen je Arbeitsspiel bestimmende Kenngröße anhand der kleineren der ersten und zweiten Stellgröße vorgegeben wird. Damit lässt sich eine Betriebszustands- bzw. Lastgradientenabhängigkeit mit einem vorgebbaren zeitlichen Verlauf implementieren, insbesondere so, dass quasi automatisch ein rechtzeitiger Wechsel von dem Spitzen-Antriebsmoment auf das Dauer-Antriebsmoment stattfindet, bevor der Motor beschädigt wird. Dazu hat vorzugsweise die erste Filterfunktion eine geringere zeitliche Verzögerung als die zweite Filterfunktion, vorzugsweise null.

Vorzugsweise wird in einem dynamischen Betriebszustand der Sollwert für die das Verdrängungsvolumen je Arbeitsspiel bestimmende Kenngröße so vorgegeben, dass das Antriebsmoment des drehzahlvariablen Antriebs größer ist als das Dauerantriebsmoment und höchstens dem Spitzen-Antriebsmoment des Antriebs entspricht. Auf diese Weise erfolgt die Steuerung bzw. Regelung des Verdrängungsvolumens so, dass dynamische Betriebszustände unter Ausnutzung der Eckleistung bzw. Spitzenleistung des elektrischen Antriebs realisiert werden.

Insbesondere wird in dem dynamischen Betriebszustand der Sollwert für die das Verdrängungsvolumen je Arbeitsspiel bestimmende Kenngröße so vorgegeben, dass das Antriebsmoment des drehzahlvariablen Antriebs höchstens für eine zulässige Überlastzeit höchstens dem Spitzen-Antriebsmoment des Antriebs entspricht. Damit kann die Spitzenleistung so lange wie möglich abgerufen werden. Es kann zusätzlich vorgesehen sein, die Überlastzeit unter Verwendung einer ermittelten (insbesondere gemessen (z.B. mittels eines Temperaturfühlers) bzw. geschätzten) thermischen Antriebsauslastung anzupassen. Somit kann eine thermische Schädigung des Antriebs vermieden werden.

Gemäß einer weiteren vorteilhaften Ausgestaltung wird in einem statischen Betriebszustand der Sollwert für die das Verdrängungsvolumen je Arbeitsspiel bestimmende Kenngröße so vorgegeben, dass das Antriebsmoment des drehzahlvariablen Antriebs höchstens dem Dauer-Antriebsmoment des Antriebs entspricht. Damit kann ein Langzeit- bzw. Dauerbetrieb sichergestellt werden; stationäre Betriebszustände werden unter Ausnutzung der Nennleistung des elektrischen Antriebs realisiert.

Eine erfindungsgemäße Recheneinheit, z.B. eine Steuer- und/oder Regeleinheit für eine drehzahlvariable Verstellpumpe mit drehzahlvariablem Antrieb, ist, insbesondere programmtechnisch, dazu eingerichtet, ein erfindungsgemäßes Verfahren durchzuführen.

Gegenstand der Erfindung ist weiterhin ein elektrohydraulisches Antriebssystem wie z.B. eine elektrohydraulische Achse umfassend eine drehzahlvariable Verstellpumpe mit einem drehzahlvariablen Antrieb sowie eine erfindungsgemäße Recheneinheit.

Auch die Implementierung eines erfindungsgemäßen Verfahrens in Form eines Computerprogramms oder Computerprogrammprodukts mit Programmcode zur Durchführung aller Verfahrensschritte ist vorteilhaft, da dies besonders geringe Kosten verursacht, insbesondere wenn ein ausführendes Steuergerät noch für weitere Aufgaben genutzt wird und daher ohnehin vorhanden ist. Geeignete Datenträger zur Bereitstellung des Computerprogramms sind insbesondere magnetische, optische und elektrische Speicher, wie z.B. Festplatten, Flash-Speicher, EEPROMs, DVDs u.a.m. Auch ein Download eines Programms über Computernetze (Internet, Intranet usw.) ist möglich.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsbeispielen in der Zeichnung schematisch dargestellt und wird im Folgenden unter Bezugnahme auf die Zeichnung ausführlich beschrieben.

### Figurenbeschreibung

Figur 1 zeigt einen Schaltplan eines hydraulischen Systems, einen Antriebsmotor und eine Steuerung mit einer Einrichtung zur Einstellung der Drehzahl und ein Förderwerk mit einer Einrichtung zur Einstellung des Fördervolumens umfasst.
Figur 2 zeigt einen Signalflussplan eines Steuerschemas gemäß einer bevorzugten Ausführungsform der Erfindung.
Figur 3 zeigt beispielhafte Verläufe von Betriebsgrößen Druck, Antriebsmoment und Fördervolumen bei Anwendung eines Steuerschemas gemäß einer bevorzugten Ausführungsform der Erfindung.

### Detaillierte Beschreibung der Zeichnung

In Figur 1 ist ein elektrohydraulisches System 100, wie es der Erfindung zugrunde liegen kann, schematisch dargestellt. Das elektrohydraulische System 100 weist einen als Hydraulikzylinder 110 mit einem entlang einer x-Achse beweglichen Kolben 111 ausgebildeten Aktor auf, der von einer drehzahlvariablen Verstellpumpe 120 betätigt wird. Zwischen der drehzahlvariablen Verstellpumpe 120 und dem Hydraulikzylinder 110 ist ein Hydraulikkreislauf 130 mit z.B. Öl als Medium bzw. Betriebsmedium angeordnet.

Die drehzahlvariable Verstellpumpe 120 weist einen als Elektromotor 121 ausgebildeten drehzahlvariablen Antrieb und ein Förderwerk 122 auf und ist beispielsweise als Axialkolbenpumpe in Schwenkscheibenbauweise ausgebildet. Durch Verstellung des Winkels der Schwenkscheibe, also des sog. Schwenkwinkels, kann das Verdrängungsvolumen des Förderwerks je Arbeitsspiel verändert werden.

Eine Steuer- und/oder Regeleinheit 140 ist programmtechnisch zur Durchführung einer bevorzugten Ausführungsform eines erfindungsgemäßen Verfahrens eingerichtet. Im gezeigten Beispiel weist sie mehrere Module 141, 142, 143 auf, hier ein Steuermodul 141, ein Drehzahlregelmodul 142 und ein Verdrängungsvolumenregelmodul 143. Es sei jedoch klargestellt, dass die einzelnen Module nicht in einer Einheit verbaut und auch nicht programmtechnisch realisiert sein müssen. Insbesondere ein Verdrängungsvolumenregelmodul 143 ist häufig beispielsweise als analoger Schwenkwinkelregler ausgeführt.

Dem Drehzahlregelmodul 142 werden ein Drehzahlsollwert nₛₒₗₗ und ein Drehzahlistwert nᵢₛₜ zugeführt, woraus nach üblichen Regel-oder Steuerverfahren z.B. unter Verwendung von P- und/oder I- und/oder D-Übertragungsfunktionen ein Sollwert M_{An} für ein Antriebsdrehmoment bestimmt wird. Der Drehzahlsollwert kann z.B. als gesteuerte Vorgabe von einem Benutzer oder Stellwert eines überlagerten Druck-/Kraft-/Lage-/Geschwindigkeitsreglers für den Hydraulikkreis oder die Abtriebsmaschine (z.B. Zylinder oder Hydraulikmotor) stammen.

Dem Verdrängungsvolumenregelmodul 143 werden ein Verdrängungsvolumensollwert V_{PU,soll} und ein Verdrängungsvolumenistwert V_{PU,ist} zugeführt, woraus nach üblichen Verfahren eine Stellgröße für das Förderwerk bestimmt wird.

Zum Erfassen des Drucks p₁, p₂ vor und hinter dem Förderwerk sind vorliegend zwei Drucksensoren vorgesehen.

Dem Steuermodul 141 werden die Druckwerte p₁, p₂ und der (Soll- oder Ist-)Wert M_{An} (bei elektrischen Maschinen ist die Zeitkonstante im Vergleich zur Hydraulik deutlich kürzer, so dass bei dieser Betrachtung Soll- und Istwert immer als gleich angesehen werden können) für das Antriebsdrehmoment zugeführt, woraus der Sollwert für das Verdrängungsvolumen bestimmt wird. Das Antriebsmoment kann hier vorzugsweise herangezogen werden, um einen (zusätzlich zur äußeren Last vorhandenen, nicht vernachlässigbaren) Anteil der Reibung am Gesamtmoment zu berücksichtigen. Wie unten dargestellt, wird er insbesondere in Form eines zusätzlichen Lastdrucks berücksichtigt.

Hydrostatische Pumpen stellen einen Volumenstrom zur Verfügung, der im Wesentlichen dem Produkt von Drehzahl und der durch das Verdrängungsvolumen gekennzeichneten Pumpenbaugröße proportional ist. Dabei erfolgt der Durchfluss abhängig von der Drehrichtung von einem Arbeitsanschluss zum anderen. Herrschen an den Arbeitsanschlüssen verschiedene Drücke p₁, p₂, so muss eine Antriebsmaschine ein entsprechendes Moment zur Verfügung stellen. Das notwendige Moment ist proportional zum Produkt aus der Druckdifferenz und der durch das Verdrängungsvolumen gekennzeichneten Pumpenbaugröße.

Durch eine Verstelleinrichtung für das Verdrängungsvolumen der Pumpe und eine geeignete Betriebsstrategie kann der Einsatzbereich der Motor-Pumpen-Einheit gegenüber einem System mit Konstantpumpe wesentlich erweitert werden, indem bei niedrigen Lastdrücken ein hoher Volumenstrom zur Verfügung gestellt werden kann, während bei hohen Lastdrücken der Antriebsmotor nicht überlastet wird. Die vorliegende Erfindung berücksichtigt sowohl die Begrenzung des Dauerdrehmoments *M₀* als auch des Spitzendrehmoments *Mₘₐₓ* und erlaubt dabei die zeitlich begrenzte Ausnutzung der Maximalleistung des Antriebsmotors / des Umrichters.

Eine Druckdifferenz am Pumpentriebwerk erfordert/erzeugt ein proportionales Moment*M_{L,P}* an der Pumpenwelle gemäß: ${M}_{L , p} = \frac{{V}_{Pu , Ist}}{2 ⋅ π} ⋅ \left({p}_{1}-{p}_{2}\right)$

Eine Drehzahl erzeugt näherungsweise (abzüglich Leckagevolumenströmen) einen Volumenstrom gemäß: ${Q}_{Pu} = {V}_{Pu , Ist} ⋅ n$

Insgesamt lautet die Momentenbilanz am Triebwerk der Motor-Pumpeneinheit: ${J}_{MoPu} ⋅ {φ}^{¨} = {M}_{an} - {M}_{L , p} - {M}_{R , ges}$ wobei J_{MoPu} das Trägheitsmoment der Einheit ist, *ϕ̈* die Drehwinkelbeschleunigung und *M_{R,ges}* das Gesamt-Reibmoment am Triebwerk.

Bei einer Begrenzung des Motormoments *Mₐₙ* auf einen Grenzwert *M*_{*an*,*max*} muss daher als Minimalforderung gelten: ${M}_{L , p} \leq {M}_{an , max}$ um die Kontrolle über die Antriebsdrehzahl zu behalten und ein ungewolltes Absinken derselben zu verhindern.

Diese Bedingung kann durch eine geeignete Verstellung des Verdrängungsvolumens wie folgt erfüllt werden: $\frac{{V}_{Pu , Soll , Spitze}}{{V}_{Pu , max}} \leq \frac{2 ⋅ π}{{V}_{Pu , max}} ⋅ \frac{{M}_{an , max}}{\left|{p}_{1}-{p}_{2}\right| + \left|{\hat{p}}_{R , ges , s c h ä tz}\right|}$

Hierin ist bereits berücksichtigt, dass Einrichtungen zur Verstellung des Verdrängungsvolumens einer Pumpe (wie z.B. eine Schwenkwinkelverstellung) oftmals ein Sollsignal erwarten, das auf das maximale Verdrängungsvolumen *V_{PU,max}* bezogen ist, und das tatsächliche Verdrängungsvolumen ebenso als relationale Größe angegeben ist. Die reale (gesamte) Reibung am Triebwerk kann als geschätzte zusätzliche Druckdifferenz *p̂_{R,ges,schätz}* berücksichtigt werden, die aus dem Antriebsmoment und dem Fördervolumen abgeleitet wird.

Für Gleichung 5a kann eine alternative Form angegeben werden, wenn für das relative Verdrängungsvolumen die relative Größe α eingeführt wird. Damit ergibt sich die Forderung: ${α}_{Soll , Spitze} \leq \frac{2 ⋅ π}{{V}_{Pu , max}} ⋅ \frac{{M}_{an , max}}{\left|{p}_{1}-{p}_{2}\right| + \left|{\hat{p}}_{R , ges , s c h ä tz}\right|}$ welche in Abhängigkeit vom jeweils anstehenden Lastdruck die Pumpenverstellung so ausführt, dass das Spitzenmoment des Motors nicht durch das Abtriebsmoment überschritten wird.

In analoger Art und Weise kann ein Sollwert für das (relative) Verdrängungsvolumen abgeleitet werden, der die Einhaltung des (niedrigeren) Dauerdrehmoments *M*_{an,0} des Antriebsmotors gewährleistet: ${α}_{Soll , Dauer} \leq \frac{2 ⋅ π}{{V}_{Pu , max}} ⋅ \frac{{M}_{an , 0}}{\left|{p}_{1}-{p}_{2}\right| + \left|{\hat{p}}_{R , ges , s c h ä tz}\right|}$

Da *M*_{*an,*0} ≤ *M_{an,max}* ist, würde bei einer direkten Anwendung der Regeln für die Momentenbegrenzung wie in Gl. 5b und 6 formuliert das Verdrängungsvolumen stets soweit reduziert werden, dass das Dauerdrehmoment nicht überschritten wird. Eine Nutzung der Eckleistung des Antriebsmotors würde damit verhindert.

Zur (kurzzeitigen) Ausnutzung der Maximalleistung des Antriebs werden daher die aus Gl. 5b und 6 resultierenden Sollwerte für den Schwenkwinkel vorteilhaft gefiltert, um sie zeitlich so zu beeinflussen, dass die Motorauslastung geeignet optimiert wird.

Daraus ergibt sich vorteilhaft die Vorschrift für die Vorgabe eines Pumpen-Verdrängungsvolumens zur Momentenbegrenzung in allgemeiner Form: ${α}_{Soll , Dauer} \leq \frac{2 ⋅ π}{{V}_{Pu ,max}} ⋅ MIN \left[\begin{matrix}f \left(\frac{{K}_{redM 0} ⋅ {M}_{an , 0}}{\left|{p}_{1}-{p}_{2}\right| + \left|{\hat{p}}_{R , ges , s c h ä tz}\right|}, ω\right) \\ g \left(\frac{{K}_{redMmax} ⋅ {M}_{an , max}}{\left|{p}_{1}-{p}_{2}\right| + \left|{\hat{p}}_{R , ges , s c h ä tz}\right|}, ω\right)\end{matrix}\right]$

Darin berücksichtigen die mit *K_{redM*}* bezeichneten Korrekturwerte, dass an einem realen Antriebssystem die Momentengrenzwerte von den Nominalwerten abweichen können.

Technisch vorteilhaft kann ein Filter bzw. eine Filterfunktion *g*(*M*_{an,max}, Δ*p*, *ω*) so ausgestaltet werden, dass eine dynamische Verzögerung der Verstelleinrichtung kompensiert wird, um die Begrenzung auf das Maximalmoment verzögerungsfrei umzusetzen und damit die Funktionalität auch bei dynamischen Laständerungen zu garantieren. Als Filterfunktion kann vorteilhaft eine PDT1-Übertragungsfunktion verwendet werden.

Weiterhin kann ein Filter bzw. eine Filterfunktion *f*(*M*a_{n,0}, *Δp, ω*) technisch vorteilhaft so ausgestaltet werden, dass bei ansteigender Last die Verkleinerung des Verdrängungsvolumens zeitlich definiert verzögert wird, um die Spitzenleistung des Antriebs optimal nutzen zu können. Bei abfallender Last jedoch erfolgt die Rückverstellung des Verdrängungsvolumens möglichst verzögerungsfrei, um einen hohen Volumenstrom für den Lastabbau realisieren zu können. Als Filterfunktion kann vorteilhaft eine PDT1-Übertragungsfunktion verwendet werden.

Um insbesondere einen anwendungsbedingten Volumenstrom aufrechtzuerhalten, wird eine Änderung des Verdrängungsvolumens zweckmäßigerweise bei der Drehzahlvorgabe nₛₒₗₗ berücksichtigt. Das Produkt aus Drehzahl und Verdrängungsvolumen ist zum angeforderten bzw. notwendigen Volumenstrom proportional.

Den Signalflussplan einer bevorzugten Umsetzung eines solchen Filterkonzepts ist in Figur 2 gezeigt und insgesamt mit 200 bezeichnet.

Eingangsseitig (links) wird zunächst die Differenz der Druckwerte p₁ und p₂ gebildet und einer Betragsbildung 201 zugeführt. Ebenso wird der Betrag 202 der geschätzten zusätzlichen Druckdifferenz *p̂* = *p̂_{R,ges,schätz}* addiert, um den gesamten maßgeblichen Differenzdruck Δp zu bilden. Dieser wird in einem Divisionsglied 203 bzw. 204 mit dem maximalen Antriebsmoment M_{an,max} bzw. dem Dauerantriebsmoment M_{an,0} verrechnet und anschließend in einem Glied 205, 206 mit den genannten Korrekturwerten und dem Maximalvolumen verrechnet, um die relationalen Volumenstellwerte zu erhalten.

Diese werden einer Filterfunktion 207, 208 zugeführt, welche insbesondere gemäß der nachfolgenden Gleichung ein PDT,-Übertragungsverhalten darstellt. Die entsprechenden Übertragungsfunktionen lauten: $g : G \left(s\right) = \frac{{T}_{N , Spitze} ⋅ s + 1}{{T}_{P , Spitze} ⋅ s + 1}$ $f : G \left(s\right) = \frac{{T}_{N , Dauer} ⋅ s + 1}{{T}_{P , Dauer} ⋅ s + 1}$

Die sich ergebenden Ausgangwerte bzw. Stellgrößen α_{S,Spitze} und α_{S,Dauer} werden einem Minimalwertglied 209 zugeführt, welches das jeweilige kleinere Verdrängungsvolumen als tatsächliche Stellgröße α_{Soll} auswählt.

Eine vorteilhafte Parametrierung der Filterparameter lautet wie folgt:
Vorhaltzeit: ${T}_{N , Spitze} = {T}_{Stell}$
Verzögerungszeit: ${T}_{P , Spitze} = 0$
Vorhaltzeit: ${T}_{N , Dauer} = {T}_{Maxmoment} ⋅ \left(1-\frac{1}{e}\right) ⋅ SGN \left({\dot{∝}}_{S , Dauer , stat}\right)$
Verzögerungszeit: ${T}_{P , Dauer} = {T}_{Maxmoment} ⋅ \left(1-\frac{1}{e}\right)$

Darin entspricht *T_{Stell}* dem Parameter eines vereinfachten Modells der Dynamik der Pumpenverstellung. *T_{Maxmoment}* ist diejenige Zeit, die der Antrieb sein Spitzenmoment aufbringen können soll. Diese ist als wesentlicher Betriebsparameter des vorgestellten Verstellstrategie zu sehen und muss kleiner sein als die tatsächliche Zeit, nach der der Antrieb seine thermische Überlastung erreicht. Weiterhin ist e die Eulersche Zahl.

Zur weiteren Verbesserung des Verfahrens kann durch eine geeignete Schätzeinrichtung die Schätzung des Reibmoments auf die aktuellen Betriebsbedingungen angepasst werden. Eine mögliche Einrichtung wäre ein Integralregler für das statische Motormoment oder andere regelungstechnisch übliche Schätzeinrichtungen wie z.B. Beobachter.

Zur weiteren Verbesserung des Verfahrens kann unter Verwendung der gemessenen oder geschätzten thermischen Antriebsauslastung über Adaption des Korrekturfaktors *K_{redM0}* der effektive Grenzwert für das Dauerdrehmoment an die vorliegenden Betriebsbedingungen angepasst werden. In ähnlicher Art und Weise kann die zugelassene Überlastzeit *T_{Maxmoment},* welche im Signalfilter Verwendung findet, an die vorliegenden Betriebsbedingungen abgepasst werden.

Einen beispielhaften Verlauf von Betriebsgrößen bei Verwendung einer bevorzugten Ausführungsform der Erfindung ist in Figur 3 gezeigt.

Dort sind im oberen Diagramm die Druckdifferenz 301 am Förderwerk sowie ein Antriebsmoment 302 am elektrischen Antrieb in beispielhaften Einheiten gegen die Zeit t ebenfalls in beispielhaften Einheiten aufgetragen. Insbesondere wird dabei ausgehend von einem Zeitpunkt 0 bis zu einem Zeitpunkt ca. 0,85 die Druckdifferenz und damit die Last von 0 bis ca. 100% erhöht.

Im unteren Diagramm sind das Verdrängungsvolumen in Prozent gegen die Zeit t für unterschiedliche Ansteuergrößen aufgetragen. Diese umfassen α_{soll, Dauer, stat} 303, α_{soll, Spitze, dyn} 304, α_{soll, Dauer, dyn} 305, α_{soll, Spitze, stat} 306. Weiterhin ist der sich bei einer beispielhaften Stelldynamik ergebende Ist-Schwenkwinkel α_{Ist} 307 aufgetragen.

Die beiden Bedingungen für die Begrenzung auf das Maximalmoment bzw. das Dauermoment ergeben bei der gezeigten ansteigenden Druckdifferenz die beiden statischen Schwenkwinkelsollwerte α_{Soll,Dauer,stat} 303 und α_{Soll,Spitze,stat} 306. Nach Filterung durch die entsprechenden Signalfilter 207 und 208 liegen die für die Schwenkwinkelregelung gültigen Sollwerte α_{Soll,Dauer,dyn} 305 und α_{Soll,Spitze,dyn} 304 vor. Das Minimalwertglied 209 führt der Regeleinrichtung 143 für den Schwenkwinkel den zum jeweiligen Zeitpunkt kleineren Wert von α_{Soll,Dauer,dyn} 305 und α_{Soll,Spitze,dyn} 304 als gültigen Sollwert zu. Bei einer üblichen Ausprägung der Regeleinrichtung 143 für den Schwenkwinkel als Proportionalregler ergibt sich eine zeitliche Verzögerung des Schwenkwinkel-Istwertes gegenüber dem Sollwert, welche beispielhaft durch den Istwertverlauf α_{Ist} 307 gezeigt ist.

Bei einer vorteilhaften Parametrierung der Filterzeiten kompensiert der Filter 207 für die Spitzenmomentenbegrenzung die Stelldynamik der Regeleinrichtung 143 so, dass der Istwert α_{Ist} 307 exakt dem statischen Sollwert α_{Soll,Spitze,stat} 306 folgt, so dass das Spitzenmoment trotz begrenzter Stelldynamik des Schwenkwinkelreglers nicht überschritten wird.

Weiterhin ist der Filter 208 für die Dauermomentenbegrenzung mit einer richtungsabhängigen Signalkomponente ausgestaltet, so dass bei Erhöhung des Lastmoments der wirksame Sollwert α_{Soll,Dauer,dyn} 305 dem Filtereingang α_{Soll,Dauer,stat} 303 nacheilt, um die gewünschte zeitlich begrenzte Maximallast der elektrischen Antriebsmaschine ausnutzen zu können, während bei Erniedrigung des Lastmoments der wirksame Sollwert α_{Soll,Dauer,dyn} 305 dem Filtereingang α_{Soll,Dauer,stat} 303 voreilt. Bei einer vorteilhaften Parametrierung der Filterzeiten, wie oben dargestellt, kompensiert der Filter 208 für die Dauermomentenbegrenzung die Stelldynamik der Regeleinrichtung 143 so, dass der Istwert α_{Ist} 307 exakt dem statischen Sollwert α_{Soll,Dauer,stat} 303 folgt, so dass bei sinkender Last die volle Leistungsfähigkeit der Motor-Pumpen-Einheit trotz begrenzter Stelldynamik des Schwenkwinkelreglers ohne Zeitverzug und unter Einhaltung der Drehmomentenbegrenzung zur Verfügung steht.

## Patentansprüche

1. Verfahren zum Betreiben einer drehzahlvariablen Verstellpumpe (120), bei der ein in einem Verdrängungsvolumen je Arbeitsspiel verstellbares Förderwerk (122) mittels eines drehzahlvariablen Antriebs (121), der ein Spitzen-Antriebsmoment (M_{An,max}) und ein Dauer-Antriebsmoment (M_{An,0}) hat, angetrieben wird, umfassend:
Bestimmen eines Lastmoments (Δp) an der drehzahlvariablen Verstellpumpe (120),
in Abhängigkeit von einem Betriebszustand, Vorgeben eines Sollwerts (V_{Pu,Soll}) für eine das Verdrängungsvolumen je Arbeitsspiel bestimmende Kenngröße an eine Verstelleinrichtung (143) des Förderwerks so, dass ein Antriebsmoment des drehzahlvariablen Antriebs (121) entweder mehr als dem Dauer-Antriebsmoment (M_{an,0}) und höchstens dem Spitzen-Antriebsmoment (M_{an,max}) des Antriebs (121), oder höchstens dem Dauer-Antriebsmoment (M_{an,0}) des Antriebs (121) entspricht,
wobei aus dem Lastmoment (Δp) und dem Spitzen-Antriebsmoment (M_{An,max}) des Antriebs (121) nach Maßgabe einer ersten Filterfunktion (207) mit zeitlicher Verzögerung (T_{P,Spitze}) eine erste Stellgröße (α_{S,Spitze}) und aus dem Lastmoment (Δp) und dem Dauer-Antriebsmoment (M_{An,0}) des Antriebs (121) nach Maßgabe einer zweiten Filterfunktion (208) mit zeitlicher Verzögerung (T_{P,Dauer}) eine zweite Stellgröße (α_{S,Dauer}) bestimmt wird, wobei der Sollwert (V_{Pu,Soll}) für die das Verdrängungsvolumen je Arbeitsspiel bestimmende Kenngröße anhand der kleineren der ersten und zweiten Stellgröße vorgegeben wird.

2. Verfahren nach Anspruch 1, wobei die Abhängigkeit von dem Betriebszustand durch eine Abhängigkeit von einer zeitlichen Veränderung des Lastmoments (Δp) an der drehzahlvariablen Verstellpumpe (120) berücksichtigt wird.

3. Verfahren nach Anspruch 1 oder 2, wobei die erste Filterfunktion (207) eine geringere zeitliche Verzögerung (T_{P,Spitze}) als die zweite Filterfunktion (208) hat, vorzugsweise null.

4. Verfahren nach einem der vorstehenden Ansprüche, wobei die erste Filterfunktion (207) und/oder die die zweite Filterfunktion (208) eine PDT1-Übertragungsfunktion mit einer Vorhaltzeit (T_{N,Spitze}, T_{N,Dauer}) und einer Verzögerungszeit (T_{P,Spitze}, T_{P,Dauer}) sind, wobei die Vorhaltzeit (T_{N,Spitze}, T_{N,Dauer}) insbesondere in Abhängigkeit von einer Stelldynamik der Verstelleinrichtung (143) des Förderwerks vorgegeben wird.

5. Verfahren nach einem der vorstehenden Ansprüche, wobei in einem dynamischen Betriebszustand der Sollwert (V_{Pu,Soll}) für die das Verdrängungsvolumen je Arbeitsspiel bestimmende Kenngröße so vorgegeben wird, dass das Antriebsmoment des drehzahlvariablen Antriebs (121) mehr als dem Dauer-Antriebsmoment (M_{An,0}) des Antriebs (121) und höchstens dem Spitzen-Antriebsmoment des Antriebs (121) entspricht.

6. Verfahren nach Anspruch 5, wobei in dem dynamischen Betriebszustand der Sollwert (V_{Pu,Soll}) für die das Verdrängungsvolumen je Arbeitsspiel bestimmende Kenngröße so vorgegeben wird, dass das Antriebsmoment des drehzahlvariablen Antriebs (121) höchstens für eine zulässige Überlastzeit mehr als dem Dauer-Antriebsmoment (M_{An,0}) des Antriebs (121) und höchstens dem Spitzen-Antriebsmoment des Antriebs (121) entspricht.

7. Verfahren nach Anspruch 6, wobei die Überlastzeit unter Verwendung einer ermittelten thermischen Antriebsauslastung angepasst wird, und vorzugsweise in Rückbezug auf Anspruch 3, wobei die zeitliche Verzögerung (T_{P,Dauer}) der zweiten Filterfunktion (208) in Abhängigkeit von der Überlastzeit vorgegeben wird.

8. Verfahren nach einem der vorstehenden Ansprüche, wobei in einem statischen Betriebszustand der Sollwert (V_{Pu,Soll}) für die das Verdrängungsvolumen je Arbeitsspiel bestimmende Kenngröße so vorgegeben wird, dass das Antriebsmoment des drehzahlvariablen Antriebs (121) höchstens dem Dauer-Antriebsmoment des Antriebs (121) entspricht.

9. Verfahren nach einem der vorstehenden Ansprüche, wobei das Bestimmen des Lastmoments an der drehzahlvariablen Verstellpumpe (120) ein Bestimmen einer Druckdifferenz (Δp) zwischen einem Einlass und einem Auslass des Förderwerks (122) umfasst.

10. Verfahren nach einem der vorstehenden Ansprüche, wobei das Bestimmen des Lastmoments an der drehzahlvariablen Verstellpumpe (120) ein Bestimmen einer Reibung als zusätzliche Druckdifferenz (p) umfasst.

11. Verfahren nach einem der vorstehenden Ansprüche, wobei das Spitzen-Antriebsmoment (M_{an,max}) des Antriebs (121) und/oder das Dauer-Antriebsmoment (M_{an,0}) des Antriebs (121) als Produkt mit einem Korrekturfaktor (*K_{redMmax,} K_{redM0}*) berücksichtigt werden.

12. Verfahren nach Anspruch 11, wobei der Korrekturfaktor (*K_{redMmax,} K_{redM0}*) unter Verwendung einer ermittelten thermischen Antriebsauslastung angepasst wird.

13. Verfahren nach einem der vorstehenden Ansprüche, zusätzlich umfassend:
Vorgeben eines Sollwerts (n_{Soll}) für die Drehzahl des drehzahlvariablen Antriebs (121) in Abhängigkeit von dem Sollwert (V_{Pu,Soll}) oder einem Istwert (V_{Pu,Sst}) für die das Verdrängungsvolumen je Arbeitsspiel bestimmende Kenngröße.

14. Recheneinheit (140), die dazu eingerichtet ist, ein Verfahren nach einem der vorstehenden Ansprüche durchzuführen.

15. Elektrohydraulisches System (100) umfassend eine drehzahlvariable Verstellpumpe (120) mit einem drehzahlvariablen Antrieb (121) und eine Recheneinheit (140) nach Anspruch 14.

16. Computerprogramm, das die Recheneinheit (140) des elektrohydraulischen Systems (100) nach Anspruch 15 veranlasst, ein Verfahren nach einem der Ansprüche 1 bis 13 durchzuführen, wenn es auf der Recheneinheit (140) ausgeführt wird.

17. Maschinenlesbares Speichermedium mit einem darauf gespeicherten Computerprogramm nach Anspruch 16.

## Claims

1. Method for operating a variable-speed variable displacement pump (120), in which a conveying mechanism (122), which is adjustable in a displacement volume per working cycle, is driven by means of a variable-speed drive (121), which has a peak drive torque (M_{An.max}) and a continuous drive torque (M_{An,0}), comprising:
determining a load torque (Δp) at the variable-speed variable displacement pump (120), depending on an operating state, specifying a setpoint (V_{Pu,Soll}) for a characteristic variable determining the displacement volume per working cycle to an adjustment device (143) of the conveying mechanism such that a drive torque of the variable-speed drive (121) corresponds either to more than the continuous drive torque (M_{an,0}) and to not more than the peak drive torque (M_{an,max}) of the drive (121), or to not more than the continuous drive torque (M_{an,0}) of the drive (121),
wherein a first actuating variable (α_{S,Spitze}) is determined from the load torque (Δp) and the peak drive torque (M_{An,max}) of the drive (121) according to a first filter function (207) with a time delay (T_{P,Spitze}) and a second actuating variable (α_{S,Dauer}) is determined from the load torque (Δp) and the continuous drive torque (M_{An,0}) of the drive (121) according to a second filter function (208) with a time delay (T_{P,Dauer}), wherein the setpoint (V_{Pu,Soll}) for the characteristic variable determining the displacement volume per working cycle is specified by means of the smaller of the first and second actuating variable.

2. Method according to Claim 1, wherein the dependency on the operating state is taken into consideration by a dependency on a time change of the load torque (Δp) at the variable-speed variable displacement pump (120).

3. Method according to Claim 1 or 2, wherein the first filter function (207) has a shorter time delay (T_{P,Spitze}) than the second filter function (208), preferably zero.

4. Method according to any one of the preceding claims, wherein the first filter function (207) and/or the second filter function (208) are/is a PDT1 transmission function having a lead time (T_{N,Spitze}, T_{N,Dauer}) and a delay time (T_{P,Spitze}, T_{P,Dauer}), wherein the lead time (T_{N,Spitze}, T_{N,Dauer}) is specified in particular depending on an actuating dynamics of the adjustment device (143) of the conveying mechanism.

5. Method according to any one of the preceding claims, wherein, in a dynamic operating state, the setpoint (V_{Pu,Soll}) for the characteristic variable determining the displacement volume per working cycle is specified in such a way that the drive torque of the variable-speed drive (121) corresponds to more than the continuous drive torque (M_{An,0}) of the drive (121) and to not more than the peak drive torque of the drive (121).

6. Method according to Claim 5, wherein, in the dynamic operating state, the setpoint (V_{Pu,Soll}) for the characteristic variable determining the displacement volume per working cycle is specified in such a way that the drive torque of the variable-speed drive (121) corresponds at most for a reliable overload time to more than the continuous drive torque (M_{An,0}) of the drive (121) and to not more than the peak drive torque of the drive (121).

7. Method according to Claim 6, wherein the overload time is adapted using a determined thermal drive capacity, and preferably with reference back to Claim 3, wherein the time delay (T_{P,Dauer}) of the second filter function (208) is specified depending on the overload time.

8. Method according to any one of the preceding claims, wherein, in a static operating state, the setpoint (V_{Pu,Soll}) is specified for the characteristic variable determining the displacement volume per working cycle in such a way that the drive torque of the variable-speed drive (121) corresponds to not more than the continuous drive torque of the drive (121).

9. Method according to any one of the preceding claims, wherein the determination of the load torque at the variable-speed variable displacement pump (120) comprises determining a pressure difference (Δp) between an inlet and an outlet of the conveying mechanism (122).

10. Method according to any one of the preceding claims, wherein the determination of the load torque at the variable-speed variable displacement pump (120) comprises determining a friction as an additional pressure difference (*p̈*).

11. Method according to any one of the preceding claims, wherein the peak drive torque (M_{an,max}) of the drive (121) and/or the continuous drive torque (M_{an,0}) of the drive (121) are/is taken into consideration as a product with a correction factor (*K_{redMmax}, K_{redM0}).*

12. Method according to Claim 11, wherein the correction factor (*K_{redMmax}, K_{redM0})* is adapted using a determined thermal drive capacity.

13. Method according to any one of the preceding claims, additionally comprising:
specifying a setpoint (n_{Soll}) for the speed of the variable-speed drive (121) depending on the setpoint (V_{Pu,Soll}) or an actual value (V_{Pu,Sst}) for the characteristic variable determining the displacement volume per working cycle.

14. Processing unit (140) which is designed to carry out a method according to any of the preceding claims.

15. Electrohydraulic system (100) comprising a variable-speed variable displacement pump (120) with a variable-speed drive (121) and a processing unit (140) according to Claim 14.

16. Computer program that causes the processing unit (140) of the electrohydraulic system (100) according to Claim 15 to carry out a method according to any one of Claims 1 to 13 when said computer program is executed on the processing unit (140).

17. Machine-readable storage medium with a computer program according to Claim 16 stored thereon.

## Revendications

1. Procédé de fonctionnement d'une pompe à vitesse variable (120), dans lequel un mécanisme de transport (122), dont le volume de déplacement est réglable par cycle de travail, est entraîné au moyen d'un actionneur à vitesse variable (121), qui a un couple d'entraînement de crête (M_{An,max}) et un couple d'entraînement permanent (M_{An,0}), comprenant :
le fait de déterminer un couple de charge (Δp) sur la pompe à vitesse variable (120), en fonction d'un état de fonctionnement, le fait de donner à un dispositif de réglage (143) du mécanisme de transport une valeur de consigne (V_{Pu,Consigne}) pour une grandeur caractéristique déterminant le volume de déplacement par cycle de travail de telle sorte qu'un couple d'entraînement de l'actionneur à vitesse variable (121) soit supérieur au couple d'entraînement permanent (M_{An,0}) et soit au plus égal au couple d'entraînement de crête (M_{An,max}) de l'actionneur (121), ou soit au plus égal au couple d'entraînement permanent (M_{An,0}) de l'actionneur (121),
une première grandeur de réglage (α_{S,crête}) étant déterminée à partir du couple de charge (Δp) et du couple d'entraînement de crête (M_{An,max}) de l'actionneur (121) en application d'une première fonction de filtrage (207) avec un retard temporel (T_{P,crête}), et une deuxième grandeur de réglage (α_{S,permanent}) étant déterminée à partir du couple de charge (Δp) et du couple d'entraînement permanent (M_{An,0}) de l'actionneur (121) en application d'une deuxième fonction de filtrage (208) avec un retard temporel (T_{P,permanent}), la valeur de consigne (V_{Pu,consigne}) pour la grandeur caractéristique déterminant le volume de déplacement par cycle de travail étant prédéfinie au moyen de la plus petite des première et deuxième grandeurs de réglage.

2. Procédé selon la revendication 1, dans lequel la dépendance à l'état de fonctionnement est prise en compte par une dépendance à une variation temporelle du couple de charge (Δp) sur la pompe à vitesse variable (120).

3. Procédé selon la revendication 1 ou la revendication 2, dans lequel la première fonction de filtrage (207) a un retard temporel (T_{P,crête}) inférieur à celui de la deuxième fonction de filtrage (208), de préférence nul.

4. Procédé selon l'une des revendications précédentes, dans lequel la première fonction de filtrage (207) et/ou la deuxième fonction de filtrage (208) sont une fonction de transfert PDT1 avec un temps d'anticipation (T_{N,crête}, T_{N,permanent}) et un temps de retard (T_{P,crête}, T_{P,permanent}), le temps d'anticipation (T_{N,crête}, T_{N,permanent}) étant notamment prédéfini en fonction d'une dynamique de réglage du dispositif de réglage (143) du mécanisme de transport.

5. Procédé selon l'une des revendications précédentes, dans lequel, dans un état de fonctionnement dynamique, la valeur de consigne (V_{Pu,Consigne}) pour la grandeur caractéristique déterminant le volume de déplacement par cycle de travail est prédéterminée de telle sorte que le couple d'entraînement de l'actionneur à vitesse variable (121) soit supérieur au couple d'entraînement permanent (M_{An,0}) de l'actionneur (121) et au plus égal au couple d'entraînement de crête de l'actionneur (121).

6. Procédé selon la revendication 5, dans lequel, dans l'état de fonctionnement dynamique, la valeur de consigne (V_{Pu,Consigne}) pour la grandeur caractéristique déterminant le volume de déplacement par cycle de travail est prédéfinie de telle sorte que le couple d'entraînement de l'actionneur à vitesse variable (121) soit, pour une durée de surcharge autorisée, au plus égal au couple d'entraînement permanent (M_{An,0}) de l'actionneur (121) et soit au plus égal au couple d'entraînement de crête de l'actionneur (121).

7. Procédé selon la revendication 6, dans lequel la durée de surcharge est ajustée en utilisant une charge thermique d'entraînement déterminée, et de préférence en référence à la revendication 3, dans lequel le retard temporel (T_{P,permanent}) de la deuxième fonction de filtrage (208) est prédéterminé en fonction du temps de surcharge.

8. Procédé selon l'une des revendications précédentes, dans lequel, dans un état de fonctionnement statique, la valeur de consigne (V_{Pu,Consigne}) pour la grandeur caractéristique déterminant le volume de déplacement par cycle de travail est prédéfinie de telle sorte que le couple d'entraînement de l'actionneur à vitesse variable (121) correspond au plus au couple d'entraînement permanent de l'actionneur (121).

9. Procédé selon l'une des revendications précédentes, dans lequel la détermination du couple de charge sur la pompe à vitesse variable (120) comprend une détermination d'une différence de pression (Δp) entre une entrée et une sortie du mécanisme de transport (122).

10. Procédé selon l'une des revendications précédentes, dans lequel la détermination du couple de charge sur la pompe à vitesse variable (120) comprend une détermination d'un frottement en tant que différence de pression supplémentaire (p̂).

11. Procédé selon l'une des revendications précédentes, dans lequel le couple d'entraînement de crête (M_{An,max}) de l'actionneur (121) et/ou le couple d'entraînement permanent (M_{An,0}) de l'actionneur (121) sont pris en compte sous forme d'un produit avec un facteur de correction (K_{redMmax}, K_{redM0}).

12. Procédé selon la revendication 11, dans lequel le facteur de correction (K_{redMmax}, Kr_{edM0}) est adapté en utilisant une charge d'actionnement thermique déterminée.

13. Procédé selon l'une des revendications précédentes, comprenant en outre :
le fait de définir une valeur de consigne (n_{Consigne}) pour la vitesse de rotation de l'actionneur à vitesse variable (121) en fonction de la valeur de consigne (V_{Pu,Consigne}) ou d'une valeur réelle (V_{Pu,Set}) pour la grandeur caractéristique déterminant le volume de déplacement par cycle de travail.

14. Unité de calcul (140) adaptée pour mettre en oeuvre un procédé selon l'une des revendications précédentes.

15. Système électrohydraulique (100) comprenant une pompe à vitesse variable (120) avec un actionneur à vitesse variable (121) et une unité de calcul (140) selon la revendication 14.

16. Programme informatique amenant l'unité de calcul (140) du système électrohydraulique (100) selon la revendication 15 à mettre en oeuvre un procédé selon l'une des revendications 1 à 13 lorsqu'il est exécuté sur l'unité de calcul (140).

17. Support de stockage lisible par une machine sur lequel est stocké un programme d'ordinateur selon la revendication 16.
